# EUROPÄISCHE PATENTSCHRIFT

(11) **EP 0 614 760 B1**
(45) Veröffentlichungstag und Bekanntmachung des Hinweises auf die Patenterteilung: **25.03.1998**
(21) Anmeldenummer: 94101342.7
(22) Anmeldetag: 29.01.1994
(51) Int. Cl.: B41F 21/12, B65H 9/06

(54) **Vorderkantenanschlag zum Ausrichten auf dem Anlegetisch**
Front-edge stop for aligning sheets on a feed table
Butée pour aligner le bord avant des feuilles sur une table de mange

(30) Priorität: 27.02.1993 DE 4306238
(43) Veröffentlichungstag der Anmeldung: 14.09.1994
(73) Patentinhaber: Heidelberger Druckmaschinen Aktiengesellschaft, D-69115 Heidelberg (DE)
(72) Erfinder: Becker, Willi, D-69245 Bammental (DE); Döpke, Stefan, D-69214 Eppelheim (DE)
(74) Vertreter: Fey, Hans-Jürgen

(56) Entgegenhaltungen:
- EP-A- 0 374 496
- DE-C- 944 373
- US-A- 1 011 009
- US-A- 2 113 835

## Beschreibung

Die Erfindung betrifft einen Vorderkantenanschlag zum Ausrichten von Papierbogen auf dem Anlegetisch einer bogenverarbeitenden Maschine, insbesondere einer Druckmaschine. Es ist bekannt, Papierbogen, die über einen Anlegetisch einer papierbogenverarbeitenden Maschine gefördert werden, an quer über die Bogenbreite verteilt angeordneten Vorderkantenanschlägen einer Vordermarkeneinrichtung auszurichten. Hierbei sind üblicherweise mehrere Vorderkantenanschläge an einem oder mehreren Vordermarkenkörpern angeordnet, die um eine gemeinsame quer zur Bogenförderrichtung ausgerichtete Schwenkachse zyklisch entsprechend dem Förderzyklus für die Bogenforderung so verschwenkt werden, daß die Vorderkantenanschläge in die Bogenförderebene eindringen, so daß die ankommenden Papierbogen mit ihrer Vorderkante an den Vorderkantenanschlägen ausgerichtet werden, und die nach Ausrichten der Papierbogen wieder aus der Förderebene weggeschwenkt werden. Es ist dabei bekannt, einzelne Vorderkantenanschläge aus der Ausrichtelinie, die die Vorderkantenanschläge einnehmen, zurückzuversetzen, so daß sie während des Ausrichtvorgangs keinen Berührkontakt zum Papierbogen bekommen. Die Wahl der Abstellung einzelner Vorderkantenanschläge ist dabei von der Art des Papiers, vom Papierformat und von individuellen Bedienerwünschen abhängig. Die bekannten Vorderkantenanschläge werden dabei über einen aufwendigen Stellmechanismus mit zusätzlichen Stellmitteln, die auf den Vorderkantenanschlag einwirken, ausgebildet. Feineinstellungen, beispielsweise zum nur geringfügigen Abstellen eines einzigen Vorderkantenanschlags, sind bei solchen Vorderkantenanschlägen nur bedingt mit zusätzlichem Aufwand möglich. Ein solches geringfügiges Abstellen eines Vorderkantenanschlags kann beispielsweise bei sehr dünnen Papierbögen erforderlich sein, bei denen lediglich zwei für das entsprechende Bogenformat optimal gewählte äußere Vorderkantenanschläge angestellt sind, an denen der Papierbogen ausgerichtet wird und zwischen denen ein oder mehrere Vorderkantenanschläge nur so geringfügig abgestellt werden, daß sie lediglich eine zusätzliche Stütze der Bogenvorderkante darstellen ohne direkte Einwirkung auf die Vorderkantenausrichtung.

Durch die US 1,011,009 ist ein Vorderkantenanschlag zum Ausrichten von Bogen auf dem Zylinder einer Bogendruckmaschine bekannt, der einen Vordermarkenkörper in Form einer Anschlagplatte aufweist, die mittels einer Stellschraube einstellbar ist.

Durch die DE-PS 944 373 ist eine Vorrichtung zum Anlegen von Bogen an Vorderkantenanschlägen zur registerhaltigen Zufuhr an eine Schneidmaschine bekannt, bei der die Vorderkautenanschläge als Kontaktzungen ausgebildet sind und mittels einer Stellschraube einstellbar sind.

Der Erfindung liegt das Problem zugrunde, einen Vorderkantenanschlag zum Ausrichten von Papierbogen auf dem Anlegetisch einer bogenverarbeitenden Maschine insbesondere einer Druckmaschine, der an einem entsprechend dem Förderzyklus aus einer Ausrichtposition in eine Ruheposition und zurück in die Ausrichtposition zyklisch um eine Achse schwenkbaren Vordermarkenkörper mitschwenkbar angeordnet ist, der in seiner Lage in Förder- bzw. Gegenförderrichtung der Papierbogen gegenüber dem Vordermarkenkörper in dessen Ausrichtposition zum An- und Abstellen der Ausrichtfunktion des Vorderkantenanschlags über ein Stellmittel einstellbar befestigt ist, sehr einfach auszubilden, so daß er dennoch mit geringem Aufwand an- und abgestellt werden kann.

Erfindungsgemäß gelöst wird das Problem durch die Ausgestaltung eines solchen Vorderkantenanschlags gemäß den Merkmalen von Anspruch 1. Die Ausgestaltung des Vorderkantenanschlags selbst als Stellmittel ermöglicht den Verzicht auf zusätzliche Stellmittel. Durch Minimierung der Bauteile und der bewegten Teile ist ein einfacher kostengünstiger Vorderkantenanschlag möglich. Übertragungsverluste zwischen Stellmittel und Vorderkantenanschlag entfallen, wodurch die Funktionssicherheit und die genaue Einstellbarkeit begünstigt wird. Kuppelelemente zwischen Stellmittel und Vorderkantenanschlag entfallen. Die Bereitstellung zusätzlichen Bauraums für ein zusätzliches Stellmittel kann entfallen.

Die erfindungsgemäße Ausbildung gemäß den Merkmalen von Anspruch 2 ermöglicht eine fertigungstechnisch einfache, kostengünstige Ausführung des Vorderkantenanschlags, mit einfacher Verstellbarkeit zum Anstellen und zum individuellen Abstellen von Vorderkantenanschlägen.

Die erfindungsgemäße Ausbildung gemäß den Merkmalen von Anspruch 3 ermöglicht die besonders einfache Wiederherstellbarkeit des Anstellzustands eines Vorderkantenanschlags. Der Bediener kann den Vorderkantenanschlag durch einfaches Verdrehen des Vorderkantenanschlags individuell teilweise oder ganz abstellen. Zum Herstellen des genau definierten Ausrichtezustands des Vorderkantenanschlags genügt es, den Vorderkantenanschlag in die entgegengesetzte Richtung bis zum Anschlag am Vordermarkenkörper zu verdrehen. Der genaue Ausrichtezustand ist somit ohne zusätzliche Meß- , Justier- oder sonstige Hilfseinrichtungen einfach herstellbar.

Die erfindungsgemäße Ausbildung gemäß den Merkmalen von Anspruch 4 ermöglicht die einfache Verstellbarkeit des Vorderkantenanschlags. Besonders vorteilhaft ist die Ausbildung der Umfangsmantelfläche mit Reibflächenbereichen, wodurch eine einfache Handverstellung sicher und feinfühlig ermöglicht wird. Besonders einfach, kostengünstig und zuverlässig ist die Ausbildung der Reibflächen als gerändelter oder gummibeschichteter Bereich.

Die erfindungsgemäße Ausbildung gemäß den Merkmalen der Ansprüche 7 bis 9 stellen bevorzugte, besonders einfach und fertigungstechnisch günstige Ausführungsformen eines Vorderkantenanschlags dar. Werden die Gewinde der Ansprüche 7 bis 9 bzw. die Axialkurve des Anspruchs 8 mit geringer Steigung ausgebildet, beispielsweise als Feingewinde bei den Ausführungen nach den Ansprüchen 7 und 9, ist eine sehr feinfühlige Einstellung und eine verstärkte Selbsthemmung zusätzlich erzielbar.

Die erfindungsgemäße Ausbildung gemäß dem Merkmal von Anspruch 10 ermöglicht die zusätzliche Verstellbarkeit nicht nur von Hand, sondern auch mit Hilfe von Werkzeugen. Ein solcher Vorderkantenanschlag ist universell einsetzbar. Er kann ohne besonderen Aufwand an verschiedensten Maschinen mit unterschiedlichen Kundenansprüchen eingesetzt werden. Er ermöglicht eine einfache Handverstellung durch Eingriff von außen auf den Umfang des Vorderkantenanschlags, oder beispielsweise durch Öffnungen im Fördertisch oder von seitlich der Druckmaschine mit Hilfe von Werkzeugen oder aber auch den Anschluß von ferngesteuerten Werkzeugen zur Fernverstellung der Vordermarken.

Die erfindungsgemäße Ausbildung gemäß den Merkmalen von Anspruch 11 ermöglicht eine genaue individuelle Einstellung des Vorderkantenanschlags.

Die erfindungsgemäße Ausbildung gemäß den Merkmalen von Anspruch 12 ermöglicht einen besonders sicheren Einsatz des Vorderkantenanschlags ohne Beschädigungsgefahr für den zuletzt an der Vorderkante ausgerichteten und über den Bereich der Vordermarke hinweg geförderten Papierbogen zur papierbogenverarbeitenden Einheit. Die erfindungsgemäße Ausbildung gemäß den Merkmalen der Ansprüche 13 und 14 stellen besonders vorteilhafte, einfache und sichere Ausführungsformen dar.

Eine weitere vorteilhafte erfindungsgemäße Ausbildung ist durch die Merkmale von Anspruch 15 gegeben.

Das erfindungsgemäße Problem wird auch gelöst durch einen Anlegetisch einer bogenverarbeitenden Maschine mit mehreren Vorderkantenanschlägen der nach den Merkmalen von einem oder mehreren der Ansprüche 1 bis 15 ausgebildet ist.

Die Erfindung wird im folgenden anhand von in den Fig. 1 bis 6 dargestellten Ausführungsbeispielen näher erläutert.

Hierin zeigen:
- Fig. 1: Schematische Darstellung einer Draufsicht der Bogenanlage eines Papierbogens an einem Ausführungsbeispiel mit sechs quer zur Bogenförderrichtung über die Tischbreite verteilten Vordermarken, wobei
- Fig. 1a: die Anlage eines Papierbogens bei sechs angestellten Vordermarken und
- Fig. 1b: einen Papierbogen in Anlageposition an den Vordermarken mit vier abgestellten Vordermarken darstellt,
- Fig. 2: eine erfindungsgemäße Ausführungsform mit als Schraube ausgebildetem Vorderkantenanschlag,
- Fig. 3: ein weiteres Ausführungsbeispiel bei dem der Vorderkantenanschlag als Stift mit Axialnut ausgebildet ist,
- Fig. 4: ein weiteres Ausführungsbeispiel mit zusätzlichem Profil für den Eingriff eines Werkzeugs, und
- Fig. 5: ein weiteres Ausführungsbeispiel, bei dem der Vorderkantenanschlag als Mutter ausgebildet ist,
- Fig. 6: ein weiteres Ausführungsbeispiel in Draufsicht.

Die Fig. 1 und 2 zeigen einen Teilausschnitt eines Anlegetischs einer Bogenoffsetrotationsdruckmaschine, bei dem Papierbogen in der Darstellung von Fig. 1 und von Fig. 2a entsprechend dem Pfeil von rechts nach links über einen Anlegetisch 7 in bekannter weise von bekannten Fördermitteln in einen Bereich zur Ausrichtung des Papierbogens entlang der Bogenvorderkante gefördert werden. Zur Ausrichtung werden die Papierbogen mit ihrer Vorderkante an quer zur Bogenförderrichtung symmetrisch zur Tischmitte verteilt angeordnete Schraubenköpfe 2 von Schrauben 3 gefördert. Die Bogenvorderkante legt sich dabei an die Schraubenköpfe an und richtet sich dabei aus. Die Schrauben 3 sind jeweils mit ihrem Gewinde 4 in einen Vordermarkenkörper 10 eingeschraubt. Das Gewinde 4 ist ein Feingewinde. Die Schraube 3 ist in ihrem einen Ende mit einer Sackbohrung 9 versehen, in der eine Feder 8 geführt wird, die sich einerseits gegen die Schraube 3 und andererseits gegen den Vordermarkenkörper 10 abstützt und somit die Schraube 3 zur Verbesserung der Selbsthemmung und zur Überwindung des Spiels vorspannt. Die Vordermarkenkörper 10 sind auf einer gemeinsamen Vordermarkenwelle 5 so befestigt, daß die Achsen der Schrauben 3 in einer gemeinsamen Ebene liegen und daß die Anschlagsflächen 11 an den Vordermarkenkörpern 10 zur Begrenzung des Verstellwegs einer jeden Schraube 3 in einer gemeinsamen Ebene liegen.

Die Papierbogen 1 werden zur Bogenausrichtung über den Anlegetisch 7, wie in den Fig. 1 und 2a dargestellt, von rechts nach links gefördert bis sie an den Schraubenköpfen 2 mit ihrer Vorderkante anliegen und sich an diesen ausrichten. Der Papierbogen 1 wird dann in bekannter weise von nachfolgenden Fördermitteln aufgenommen. Danach werden die Vordermarkenkörper und somit die Schraubenköpfe 2 durch Verschwenken der Vordermarkenwelle 5 in bekannter weise (Schwenkrichtung in Richtung des durchgezogenen Pfeils in Fig. 2) in Bogenförderrichtung soweit verschwenkt, bis sich der Schraubenkopf 2 unterhalb der Bogenförderebene befindet. Der Papierbogen 1 wird mit dem Fördermittel über den Schraubenkopf 2 hinweg in ausgerichtetem Zustand zum ersten Druckwerk gefördert. Die Vordermarkenwelle 5 schwenkt dann wieder zurück in ihre Ausgangsstellung (Schwenkrichtung entsprechend dem gestrichelten Pfeil von Fig. 2a) bis die Anschlagsfläche 11 der Vordermarkenwelle wieder senkrecht zur Bogenförderrichtung steht.

Der Drucker kann individuell nach zu bedruckendem Bogenformat oder zu bedruckender Papiersorte oder Papierdicke oder nach sonstigen individuellen Kriterien einzelne Schraubenköpfe in die Ausrichtposition gemäß der Fig. 2c einschrauben, das ist die Position in der der Schraubenkopf an der Anschlagsfläche 11 des Vordermarkenkörpers 10 anliegt. Alle so angestellten Schraubenköpfe 2 befinden sich somit auf einer gemeinsamen Linie, wie in Fig. 1a und 1b dargestellt ist. Fig. 1a zeigt dabei die Ausrichtung eines Bogens an sechs zur Ausrichtung angestellten Schraubenköpfen 2. In Fig. 1b nehmen die inneren vier Schraubenköpfe 2' eine abgestellte Position ein gemäß der Darstellung von Fig. 2a. wie in Fig. 2a dargestellt ist, ist es denkbar, zur Begrenzung des Schraubenwegs in Bogenförderrichtung einen Anschlag 6 an dem Vordermarkenkörper 10 zu befestigen. Der Schraubenkopf kann somit zum An- oder Abstellen zwischen Anschlag 6 und Anschlagsfläche 11 individuell positioniert werden. Beispielsweise ist es denkbar, bei besonders dünnen Papierbögen einzelne innere Schraubenköpfe 2' gemäß der Darstellung von Fig. 1b nur minimal abzustellen, so daß ein stützender Berührkontakt noch möglich, aber die erforderliche Kraftwirkung zum Ausrichten des Papierbogens ausschließlich durch die angestellten Schraubenköpfe erfolgt. Zur individuellen genauen Einstellung ist, wie in Fig. 2 dargestellt ist, an einer Stirnfläche des Schraubenkopfes eine Skala 18 angebracht, aufgrund der der bedienende Drucker den Verstellweg genau definieren kann. Selbstverständlich ist es auch denkbar, am Vordermarkenkörper oder am Anschlag 6 eine zusätzliche Markierung vorzusehen, beispielsweise eine Kerbe oder einen Zeiger, mit dessen Hilfe die Einstellung noch exakter möglich ist.

Am Umfang des Schraubenkopfs 2 ist eine Rändelung 19 angebracht, die die Griffigkeit zum Verstellen des Schraubenkopfes verbessert. Anstelle der Rändelung sind selbstverständlich auch andere griffigkeitsverbessernde Maßnahmen denkbar. Beispielsweise ist es denkbar, den Umfang des Schraubenkopfes zu gummieren.

Fig. 3 zeigt ein Ausführungsbeispiel, bei dem Papierbogen 1 an rotationssymmetrischen Stiftköpfen 13 ausgerichtet werden. Die Stiftköpfe 13 sind mit ihrem zylindrischen Stiftkörper 15 im Vordermarkenkörper 10 drehbar und axial verschiebbar gelagert. Jeder Stiftkörper 15 ist mit einer eine Axialkurve darstellenden Umfangsnut 16 versehen, in die ein am Vordermarkenkörper 10 befestigte Führungsstift 17 eingreift. Durch Verdrehen des Stiftkopfs 13 wird der Stift 14 aufgrund des Eingriffs des Führungsstifts 17 in die Umfangsnut 16 axial in Förderrichtung bzw. in Gegenbogenförderrichtung translatorisch verschoben. Die zur Ausrichtung individuell herangezogenen Stiftköpfe 13 werden dabei so eingestellt, daß sie wie im Ausführungsbeispiel von Fig. 2 an der Anschlagsfläche 11 des Vordermarkenkörpers 10 anliegen.

Fig. 4 zeigt ein weiteres Ausführungsbeispiel, bei dem ebenfalls Schraubenköpfe 20 von Schrauben 21 jeweils in einen Vordermarkenkörper 10 eingeschraubt sind. Die Vordermarkenkörper 10 sind wie in den vorangegangenen Beispielen auf einer Welle 5 befestigt. Die Schraube 21 ist mit ihrem Gewinde 22 in einer mit einem Innengewinde versehenen Durchgangsbohrung im Vordermarkenkörper 10 eingeschraubt. Die Schraube 21 ist an ihrem dem Schraubenkopf 20 entgegengesetzten Ende mit einem Schlitz 23 versehen. Der Schlitz 23 ist dabei so gewählt, daß die Schraube durch Eingreifen mit Hilfe eines Schraubendrehers verdreht werden kann. Es ist auch denkbar, das Schraubenende mit anderen zu Werkzeugen korrespondierenden Profilen zu versehen. Es ist auch denkbar, ein ferngesteuertes Werkzeug zum Eingriff an diesem Schraubenende zu verwenden.

Der Schraubenkopf 20 wird mit Hilfe einer zwischen einem Abdeckblech 24 und dem Schraubenkopf 20 angeordneten Feder 25 vorgespannt.

Wie in Fig. 4 dargestellt ist, kann das Deckblech 25 auch Teil einer Deckmarke 26 sein, die mit ihrer oberen Kante bis oberhalb des Schraubenkopfs 20 reicht. Die am Schraubenkopf 20 ausgerichteten Papierbogen werden nach Abschwenken des Vordermarkenkörpers 10 mit Hilfe von bekannten Fördermitteln über die Deckmarke 26 und den Schraubenkopf 20 hinweggefördert. Die Deckmarke 26 ermöglicht dabei ein sicheres Hinweggleiten des weggeförderten Bogens über die Deckmarke 26, ohne daß der Schraubenkopf 20 dabei vom Papierbogen berüht wird. Ebenso ist es denkbar, zusätzlich eine Bogenleitrolle 27 in der Deckmarke 26 so drehbar zu lagern, daß der Papierbogen im wesentlichen auf dieser Bogenleitrolle 27 aufliegt und auf dieser abrollt Beschädigungen der Papieroberläche aufgrund von Gleiteffekten sind somit weitestgehend auszuschließen.

Fig. 5 zeigt ein Ausführungsbeispiel bei dem ein Papierbogen 1 an Schraubenmuttern 28 ausgerichtet wird, die jeweils auf einem in Vordermarkenkörpern 10 befestigten Gewindestift 29 aufgeschraubt sind. Zur Vorspannung ist zwischen Schraubenmutter 28 und Vordermarkenkörper 10 eine Druckfeder 30 befestigt.

Zusätzliche Anschlagsbegrenzungen, wie sie in dem Ausführungsbeispiel von Fig. 2 durch den Anschlag 6 dargestellt sind, sind selbstverständlich auch bei den anderen Ausführungsbeispielen denkbar. Ebenso sind die Schraubenmutter 28 sowie der Stiftkopf 19 und der Schraubenkopf 21 durch Riffelung oder Gummierung entsprechend dem Ausführungsbeispiel von Fig. 2 zur Verbesserung der Griffigkeit ausgestaltbar. Auch Maßnahmen zur genauen Einstellung entsprechend der Skala 18 von Fig. 2 sind auch bei den anderen Ausführungsbeispielen denkbar.

Fig. 6 zeigt in schematischer Darstellung ein Ausführungsbeispiel, bei dem Vorderkantenanschläge 2 mit ihren unteren Bereich in einer schräg zur Bogenförderrichtung vorgesehenen Führungsnut 31 unterhalb der Bogenförderebene befestigten Körpern 32 verschiebbar gelagert sind. Über Verschiebeansätze 33 können die Vorderkantenanschläge 2 seitlich zwischen Begrenzungsstiften 34 in der Führungsnut spielfrei, möglicherweise federgestützt, verschoben werden, wodurch ihre Position in Bogenförderrichtung ebenfalls im beabsichtigten geringfügigen Verstellbereich, möglicherweise mittels einer nicht dargestellten Skala ablesbar, verändert wird. Geeignete Oberflächengestaltung sowie die geringfügige Steigung der Führungsnut 31 in Bogenförderrichtung ermöglichen eine selbsthemmende sichere Einstellung ohne unbeabsichtige Verstellungsmöglichkeiten durch ankommende Bogen während des Betriebs.

### BEZUGSZEICHENLISTE

- 1: Papierbogen
- 2: Schraubenkopf
- 3: Schraube
- 4: Gewinde
- 5: Vordermarkenwelle
- 6: Anschlag
- 7: Tischplatte
- 8: Feder
- 9: Sackbohrung
- 10: Vordermarkenkörper
- 11: Anschlagsfläche
- 12: Ausnehmung
- 13: Stiftkopf
- 14: Stift
- 15: Stiftkörper
- 16: Axialkurvenringnut
- 17: Führungsstift
- 18: Skala
- 19: geriffelte Rändelung
- 20: Schraubenkopf
- 21: Schraube
- 22: Gewinde
- 23: Schlitz
- 24: Blech
- 25: Feder
- 26: Deckmarke
- 27: Leitrolle
- 28: Mutter
- 29: Schraubenstift
- 30: Feder
- 31: Führungsnut
- 32: Körper
- 33: Verschiebeansatz
- 34: Begrenzungsstift

## Patentansprüche

1. Vorderkantenanschlag zum Ausrichten von Papierbogen (1) auf dem Anlegetisch (7) einer bogenverarbeitenden Maschine, insbesondere einer Bogendruckmaschine, der an einem entsprechend dem Förderzyklus aus einer Ausrichtposition in eine Ruheposition und zurück in die Ausrichtposition zyklisch um eine Achse (5) schwenkbaren Vordermarkenkörper (10) mitschwenkbar angeordnet ist, der in seiner Lage in Förder- bzw. Gegenförderrichtung der Papierbogen gegenüber dem Vordermarkenkörper in dessen Ausrichtposition zum An- und Abstellen seiner Ausrichtfunktion über ein Stellmittel verstellbar befestigt ist und der am Anlegetisch mehrfach vorhanden ist,
**dadurch gekennzeichnet,**
daß der Vorderkantenanschlag (2) selbst das Stellmittel ist, an dessen Element zur Krafteinleitung für die Verstellbewegung die Papierbogen in Ausrichtposition anliegen.

2. Vorderkantenanschlag zum Ausrichten von Papierbogen auf dem Anlegetisch einer bogenverarbeitenden Maschine gemäß den Merkmalen von Anspruch 1,
**dadurch gekennzeichnet**,
daß der Vorderkantenanschlag rotationssymmetrisch ausgebildet ist,
daß der Vorderkantenanschlag um seine Symmetrieachse in dem Vordermarkenkörper (10) drehbar gelagert ist,
daß am Vorderkantenanschlag und am Vordermarkenkörper (10) korrespondierende Umlenkelemente zur Erzeugung einer translatorischen Bewegung des Vorderkantenanschlags in Richtung der Symmetrieachse aufgrund der Rotationsbewegung.
vorgesehen sind.

3. Vorderkantenanschlag zum Ausrichten von Papierbogen auf dem Anlegetisch einer bogenverarbeitenden Maschine, gemäß den Merkmalen von Anspruch 1,
**dadurch gekennzeichnet**,
daß am Vordermarkenkörper (10) ein Anschlag (11) zur Begrenzung des Verstellwegs des Vorderkantenanschlags gegenüber dem Vordermarkenkörper (10) in Gegenbogenförderrichtung vorgesehen ist, wobei bei Anlage des Vorderkantenanschlags an den Anschlag (11) am Vordermarkenkörper (10) der Vorderkantenanschlag in der Ausrichtposition des Vordermarkenkörpers (10) seine angestellte Position zum Ausrichten der Bogenvorderkante einnimmt.

4. Vorderkantenanschlag zum Ausrichten von Papierbogen auf dem Anlegetisch einer bogenverarbeitenden Maschine, gemäß den Merkmalen von Anspruch 2,
**dadurch gekennzeichnet**,
daß der rotationssymmetrische Vorderkantenanschlag an seiner Umfangsmantelfläche (19) mit Bereichen zur Krafteinleitung für die rotatorische Verstellung ausgebildet ist.

5. Vorderkantenanschlag zum Ausrichten von Papierbogen auf dem Anlegetisch einer bogenverarbeitenden Maschine, gemäß den Merkmalen von Anspruch 4,
**dadurch gekennzeichnet**,
daß der rotationssymmetrische Vorderkantenanschlag an seiner Umfangsmantelfläche (19) mit Haftreibflächenbereichen ausgebildet ist.

6. Vorderkantenanschlag zum Ausrichten von Papierbogen auf dem Anlegetisch einer bogenverarbeitenden Maschine, gemäß den Merkmalen von Anspruch 5,
**dadurch gekennzeichnet**,
daß die Haftreibflächen gerändelte oder gummibeschichtete Bereiche sind.

7. Vorderkantenanschlag zum Ausrichten von Papierbogen auf dem Anlegetisch einer bogenverarbeitenden Maschine, gemäß den Merkmalen von Anspruch 2,
**dadurch gekennzeichnet**,
daß der Vorderkantenanschlag der Kopf (2) einer Schraube (3, 21) ist, deren Gewinde (4) mit einem Muttergewinde im Vordermarkenkörper (10) korrespondiert.

8. Vorderkantenanschlag zum Ausrichten von Papierbogen auf dem Anlegetisch einer bogenverarbeitenden Maschine, gemäß den Merkmalen von Anspruch 2,
**dadurch gekennzeichnet**,
daß der Vorderkantenanschlag (2) als Stift (15) ausgebildet ist, daß entweder der Vorderkantenanschlag oder der Vordermarkenkörper (10) mit einer Axialkurve (16) ausgebildet ist und daß der andere von beiden mit einem zur Axialkurve (16) korrespondierenden Kurvenfolgeelement (17) versehen ist.

9. Vorderkantenanschlag zum Ausrichten von Papierbogen auf dem Anlegetisch einer bogenverarbeitenden Maschine, gemäß den Merkmalen von Anspruch 2,
**dadurch gekennzeichnet**,
daß der Vorderkantenanschlag eine mit Innengewinde versehene Mutter (28) ist, deren Innengewinde mit einem am Vordermarkenkörper (10) vorgesehenen Schraubengewinde (29) korrespondiert.

10. Vorderkantenanschlag zum Ausrichten von Papierbogen auf dem Anlegetisch einer bogenverarbeitenden Maschine, gemäß den Merkmalen von einem oder mehreren der Ansprüche 2 bis 9,
**dadurch gekennzeichnet**,
daß der Vorderkantenanschlag mit einer Profilierung zum Eingriff für ein Werkzeug versehen ist.

11. Vorderkantenanschlag zum Ausrichten von Papierbogen auf dem Anlegetisch einer bogenverarbeitenden Maschine, gemäß den Merkmalen von Anspruch 2,
**dadurch gekennzeichnet**,
daß der Vorderkantenanschlag mit Mitteln (18) zur axialen Positionsbestimmung ausgebildet ist.

12. Vorderkantenanschlag zum Ausrichten von Papierbogen auf dem Anlegetisch einer bogenverarbeitenden Maschine, gemäß den Merkmalen von Anspruch 1,
**dadurch gekennzeichnet**,
daß Mittel (26, 27) zur Führung des abgezogenen Bogens über den Vorderkantenanschlag hinweg vorgesehen sind.

13. Vorderkantenanschlag zum Ausrichten von Papierbogen auf dem Anlegetisch einer bogenverarbeitenden Maschine, gemäß den Merkmalen von Anspruch 12,
**dadurch gekennzeichnet**,
daß am Vordermarkenkörper (10) im Bereich des Vorderkantenanschlags eine Deckmarke (26) mit bogenführender Fläche zur Führung des abgezogenen Bogens über den Vorderkantenanschlag hinweg befestigt ist, die eine Durchgangsöffnung zum Eingriff für die Verstellung des Vorderkantenanschlags aufweist.

14. Vorderkantenanschlag zum Ausrichten von Papierbogen auf dem Anlegetisch einer bogenverarbeitenden Maschine, gemäß den Merkmalen von Anspruch 12,
**dadurch gekennzeichnet**,
daß die Mittel zur Führung mindestens eine Bogenführungsrolle (27) aufweisen.

15. Vorderkantenanschlag zum Ausrichten von Papierbogen auf dem Anlegetisch einer bogenverarbeitenden Maschine gemäß den Merkmalen von Anspruch 1,
**dadurch gekennzeichnet**,
daß der Vorderkantenanschlag ein Schiebeelement ist,
daß am Vordermarkenkörper (32) und am Vorderkantenanschlag korrespondierende Umlenkelemente zur Erzeugung einer translatorischen Bewegungskomponente des Vorderkantenanschlags in Bogenförderrichtung vorgesehen sind.

16. Anlegetisch einer bogenverarbeitenden Maschine mit mehreren Vorderkantenanschlägen gemäß einem oder mehreren der Ansprüche 1 bis 15.

## Claims

1. Front-edge stop for aligning paper sheets (1) on the feed table (7) of a sheet-processing machine, in particular of a sheet-printing machine, which is arranged co-pivotably on a front-mark body (10) which is pivotable about a shaft (5) cyclically corresponding to the conveying cycle from an aligning position into a rest position and back into the aligning position, and which is fastened displaceably via an adjusting means in its position in the conveying or counter-conveying direction of the paper sheets in relation to the front-mark body in its aligning position for application and retraction of its aligning function, and more than one of which are present on the feed table, characterized in that the front-edge stop (2) itself is the adjusting means, against whose element for force introduction for the displacing movement the paper sheets bear in the aligning position.

2. Front-edge stop for aligning paper sheets on the feed table of a sheet-processing machine according to the features of Claim 1, characterized in that the front-edge stop is of rotationally symmetrical design, that the front-edge stop is mounted rotatably about its axis of symmetry in the front-mark body (10), and that corresponding deflection elements for generating a translatory movement of the front-edge stop in the direction of the axis of symmetry as a result of the rotary movement are provided on the front-edge stop and on the front-mark body (10).

3. Front-edge stop for aligning paper sheets on the feed table of a sheet-processing machine according to the features of Claim 1, characterized in that a stop (11) for limiting the displacement path of the front-edge stop in the counter-conveying direction of the sheets in relation to the front-mark body (10) is provided on the front-mark body (10), the front-edge stop assuming its applied position for aligning the sheet front-edge in the aligning position of the front-mark body (10) when the front-edge stop bears against the stop (11) on the front-mark body (10).

4. Front-edge stop for aligning paper sheets on the feed table of a sheet-processing machine according to the features of Claim 2, characterized in that the rotationally symmetrical front-edge stop is, on its circumferential surface (19), designed with regions for force introduction for the rotary displacement.

5. Front-edge stop for aligning paper sheets on the feed table of a sheet-processing machine according to the features of Claim 4, characterized in that the rotationally symmetrical front-edge stop is, on its circumferential surface (19), designed with static friction surface regions.

6. Front-edge stop for aligning paper sheets on the feed table of a sheet-processing machine according to the features of Claim 5, characterized in that the static friction surfaces are knurled or rubber-coated regions.

7. Front-edge stop for aligning paper sheets on the feed table of a sheet-processing machine according to the features of Claim 2, characterized in that the front-edge stop is the head (2) of a screw (3, 21), the thread (4) of which corresponds to a nut thread in the front-mark body (10).

8. Front-edge stop for aligning paper sheets on the feed table of a sheet-processing machine according to the features of Claim 2, characterized in that the front-edge stop (2) is designed as a pin (15), that either the front-edge stop or the front-mark body (10) is designed with an axial cam (16) and that the other of the two is provided with a cam-following element (17) corresponding to the axial cam (16).

9. Front-edge stop for aligning paper sheets on the feed table of a sheet-processing machine according to the features of Claim 2, characterized in that the front-edge stop is a nut (28) provided with an internal thread, the internal thread of which corresponds to a screw thread (29) provided on the front-mark body (10).

10. Front-edge stop for aligning paper sheets on the feed table of a sheet-processing machine according to the features of one or more of Claims 2 to 9, characterized in that the front-edge stop is provided with a profiling for engagement for a tool.

11. Front-edge stop for aligning paper sheets on the feed table of a sheet-processing machine according to the features of Claim 2, characterized in that the front-edge stop is designed with means (18) for axial position definition.

12. Front-edge stop for aligning paper sheets on the feed table of a sheet-processing machine according to the features of Claim 1, characterized in that means (26, 27) are provided for guiding the drawn-off sheet away over the front-edge stop.

13. Front-edge stop for aligning paper sheets on the feed table of a sheet-processing machine according to the features of Claim 12, characterized in that there is fastened on the front-mark body (10) in the region of the front-edge stop a cover mark (26) with a sheet-guiding surface for guiding the pulled-off sheet away over the front-edge stop, which has a through-opening for engagement for the displacement of the front-edge stop.

14. Front-edge stop for aligning paper sheets on the feed table of a sheet-processing machine according to the features of Claim 12, characterized in that the means for guiding have at least one sheet-guiding roller (27).

15. Front-edge stop for aligning paper sheets on the feed table of a sheet-processing machine according to the features of Claim 1, characterized in that the front-edge stop is a sliding element, and that corresponding deflection elements for generating a translatory movement component of the front-edge stop in the sheet-conveying direction are provided on the front-mark body (32) and on the front-edge stop.

16. Feed table of a sheet-processing machine with a number of front-edge stops according to one or more of Claims 1 to 15.

## Revendications

1. Butée de bord antérieur pour l'alignement de feuilles de papier (1) sur la table de marge (7) d'une machine de traitement de feuilles, en particulier d'une machine à imprimer des feuilles, butée qui est disposée sur un corps (10) de repère antérieur rotatif autour d'un axe (5) de manière qu'elle oscille en étant entraînée par lui, en fonction du cycle de transport, cycliquement d'une position d'alignement à une position de repos et de nouveau à la position d'alignement, ladite butée étant montée de manière que sa position soit réglable par un moyen de réglage dans le sens de transport et dans le sens inverse de celui du transport des feuilles de papier par rapport au corps de repère antérieur occupant la position d'alignement pour la mise en service et hors service de sa fonction d'alignement, ladite butée étant présente en plusieurs exemplaires sur la table de marge,
caractérisée
en ce que la butée (2) de bord antérieur est elle-même le moyen de réglage contre l'élément duquel, qui est destiné à la transmission de force pour le mouvement de réglage, les feuilles de papier prennent appui en position d'alignement.

2. Butée de bord antérieur destinée à l'alignement de feuilles de papier sur la table de marge d'une machine de traitement de feuilles selon les particularités de la revendication 1,
caractérisée
en ce que la butée de bord antérieur est de conformation symétrique de révolution,
en ce que la butée de bord antérieur est montée rotative autour de son axe de symétrie dans le corps (10) de repère antérieur,
en ce que des éléments de conversion qui se correspondent et sont situés sur la butée de bord antérieur et sur le corps (10) de repère antérieur sont prévus pour la génération d'un mouvement de translation de la butée de bord antérieur dans la direction de l'axe de symétrie par suite du mouvement de rotation.

3. Butée de bord antérieur destinée à l'alignement de feuilles de papier sur la table de marge d'une machine de traitement de feuilles selon les particularités de la revendication 1,
caractérisée
en ce qu'une butée (11) est prévue sur le corps (10) de repère antérieur pour limiter la course de réglage de la butée de bord antérieur par rapport au corps (10) de repère antérieur dans le sens inverse de celui du transport des feuilles, la butée de bord antérieur occupant sa position de service pour l'alignement du bord antérieur des feuilles lorsque le corps (10) de repère antérieur est à la position d'alignement et lorsque la butée de bord antérieur est en appui contre la butée (11) placée sur le corps (10) de repère antérieur.

4. Butée de bord antérieur destinée à l'alignement de feuilles de papier sur la table de marge d'une machine de traitement de feuilles selon les particularités de la revendication 2,
caractérisée
en ce que la butée de bord antérieur qui est symétrique de révolution comporte sur la surface circonférentielle de son enveloppe (19) des zones de transmission de force pour le déplacement en rotation.

5. Butée de bord antérieur destinée à l'alignement de feuilles de papier sur la table de marge d'une machine de traitement de feuilles selon les particularités de la revendication 4,
caractérisée
en ce que la butée de bord antérieur qui est symétrique de révolution comporte à la surface circonférentielle de son enveloppe (19) des zones de surface à frottement par adhérence.

6. Butée de bord antérieur destinée à l'alignement de feuilles de papier sur la table de marge d'une machine de traitement de feuilles selon les particularités de la revendication 5,
caractérisée
en ce que les surfaces de frottement par adhérence sont des zones moletées ou enduites de caoutchouc.

7. Butée de bord antérieur destinée à l'alignement de feuilles de papier sur la table de marge d'une machine de traitement de feuilles selon les particularités de la revendication 2,
caractérisée
en ce que la butée de bord antérieur est la tête (2) d'une vis (3, 21) dont le filetage (4) correspond à un taraudage réalisé dans le corps (10) de repère antérieur.

8. Butée de bord antérieur destinée à l'alignement de feuilles de papier sur la table de marge d'une machine de traitement de feuilles selon les particularités de la revendication 2,
caractérisée
en ce que la butée de bord antérieur est conformée en broche (15), en ce que soit la butée de bord antérieur, soit le corps (10) de repère antérieur comporte une came axiale (16) et en ce que l'autre de ceux-ci est équipé d'un élément suiveur de came (17) correspondant à la came axiale (16).

9. Butée de bord antérieur destinée à l'alignement de feuilles de papier sur la table de marge d'une machine de traitement de feuilles selon les particularités de la revendication 2,
caractérisée
en ce que la butée de bord antérieur est un écrou (28) comportant un taraudage et dont le taraudage correspond à un filetage (29) prévu sur le corps (10) de repère antérieur.

10. Butée de bord antérieur destinée à l'alignement de feuilles de papier sur la table de marge d'une machine de traitement de feuilles selon les particularités de l'une ou de plusieurs des revendications 2 à 9,
caractérisée
en ce que la butée de bord antérieur comporte un profilage permettant une mise en prise avec un outil.

11. Butée de bord antérieur destinée à l'alignement de feuilles de papier sur la table de marge d'une machine de traitement de feuilles selon les particularités de la revendication 2,
caractérisée
en ce que la butée de bord antérieur est équipée de moyens (28) de détermination de la position axiale.

12. Butée de bord antérieur destinée à l'alignement de feuilles de papier sur la table de marge d'une machine de traitement de feuilles selon les particularités de la revendication 1,
caractérisée
en ce que des moyens (26, 27) sont prévus pour le guidage de la feuille emmenée au-delà de la butée de bord antérieur.

13. Butée de bord antérieur destinée à l'alignement de feuilles de papier sur la table de marge d'une machine de traitement de feuilles selon les particularités de la revendication 12,
caractérisée
en ce qu'un repère supérieur (26) comportant une surface de guidage de feuille pour le guidage de la feuille emmenée au-delà de la butée de bord antérieur est fixé au corps (10) de bord antérieur à proximité de la butée de bord antérieur, ce repère comportant un trou de traversée pour permettre une prise pour le réglage de la position de la butée de bord antérieur.

14. Butée de bord antérieur destinée à l'alignement de feuilles de papier sur la table de marge d'une machine de traitement de feuilles selon les particularités de la revendication 12,
caractérisée
en ce que les moyens de guidage comprennent au moins un galet guide (27) pour les feuilles.

15. Butée de bord antérieur destinée à l'alignement de feuilles de papier sur la table de marge d'une machine de traitement de feuilles selon les particularités de la revendication 1,
caractérisée
en ce que la butée de bord antérieur est un élément coulissant,
en ce que des éléments de conversion qui se correspondent sont prévus sur le corps de repère antérieur (32) et sur la butée de bord antérieur pour la génération de composantes d'un mouvement de translation de la butée de bord antérieur dans la direction du transport des feuilles.

16. Table de marge d'une machine de traitement de feuilles, comprenant plusieurs butées de bord antérieur selon l'une ou plusieurs des revendications 1 à 15.
